# NEUE EUROPÄISCHE PATENTSCHRIFT

(11) **EP 0 281 671 B2**
(45) Veröffentlichungstag und Bekanntmachung des Hinweises auf die Entscheidung über den Einspruch: **29.01.1997**
(45) Hinweis auf die Patenterteilung: 02.06.1993
(21) Anmeldenummer: 87116229.3
(22) Anmeldetag: 04.11.1987
(51) Int. Cl.: E05B 65/20, E05B 47/00

(54) **Vorrichtung zum Betätigen einer zwei Endlagen aufweisenden Verriegelungseinrichtung an einem Kraftfahrzeugtürschloss über ein Hebelelement**
Device for actuating a facility with two end positions of a motor vehicle door lock by a lever element
Dispositif pour commander un dispositif de verrouillage à deux positions extrêmes d'une serrure de véhicule à moteur par un élément de levier

(30) Priorität: 07.03.1987 DE 3707372; 16.05.1987 DE 3716507
(43) Veröffentlichungstag der Anmeldung: 14.09.1988
(73) Patentinhaber: VDO Adolf Schindling AG, D-60487 Frankfurt (DE)
(72) Erfinder: Pfanzer, Gerhard, D-6277 Bad Camberg (DE)
(74) Vertreter: Klein, Thomas, Dipl.-Ing. (FH)

(56) Entgegenhaltungen:
- EP-A- 0 258 582
- DE-A- 2 553 901
- DE-A- 2 911 630
- DE-A- 2 911 681
- DE-A- 3 533 721

## Beschreibung

Die Erfindung betrifft eine Vorrichtung zum Betätigen einer Verriegelungseinrichtung an einem Kraftfahrzeug-Türschloß mit einem Antriebselement und einem Hebelelement, gemäß dem Oberbegriff des Anspruchs 1.

Verriegelungseinrichtungen an Kraftfahrzeug-Türschlössern sind sowohl einzeln von Hand, als auch gemeinsam zentral bedienbar. Zur Betätigung einer Zentralverriegelung ist die pneumatische und die elektrische Betriebsweise am weitesten verbreitet. Während bei früher üblichen Zentralverriegelungen alleine die Fernbedienung der an jeder Türe angebrachten Handbetätigungselemente genügte, so wird in neuerer Zeit von einer Zentralverriegelungsanlage zusätzlich eine diebstahlsichernde Arretierung der Handbetätigungselemente gefordert. Auf diese Weise ist es unmöglich, in einem abgeschlossenen Kraftfahrzeug eine Türverriegelungsvorrichtung unrechtmäßig von Hand zu öffnen. Es ist üblich, eine derartige Diebstahlsicherung in einem Kraftfahrzeug-Türschloß durch ein zweites Antriebselement zu betätigen.

Aus der DE-A-29 11 630 ist eine Vorrichtung bekannt, die für alle genannten Funktionen mit einem einzigen Antriebselement in Form eines reversierbaren Elektromotors auskommt. Dabei ist über ein Stirnradgetriebe ein mit einer Zahnstange verbundener Betätigungsschieber zwischen zwei Endlagen hin und her verschiebbar. Der Schieber weist einen Mitnehmer auf, über den eine Stellstange mitnehmbar ist, die ihrerseits mit einem Hebelelement der Verriegelungseinrichtung verbunden ist. Die Stellstange besitzt eine Mitnehmernase, die unter Federdruck gegen den Mitnehmer anliegt, wobei der Federdruck in den Endlagen der Stellstange vom Mitnehmer überwunden wird, um die Stellstangen für den Handbetrieb vom Antriebselement abkoppeln zu können.

Bei dieser Vorrichtung wird bemängelt, daß sie nicht unmittelbar auf das Hebelelement der Verriegelungseinrichtung einwirkt und daß deswegen ein erhöhter Aufwand bei der maßlichen Abstimmung der Bauteile und bei der Justierung nach dem Einbau erforderlich ist. Außerdem wird als nachteilig angesehen, daß ein mehrstufiges Stirnradgetriebe und eine Zahnstange erforderlich sind, um die relativ hochtourige Drehbewegung des aus Platzersparnisgründen baulich klein gehaltenen Elektromotors in eine Linearbewegung umzusetzen. Für die Kraftübertragung sind hier viele relativ kleine Bauteile erforderlich, die unter Kraftfahrzeug-Bedingungen nur dann dauerhaft betriebssicher arbeiten können, wenn sie mit sehr engen Toleranzen gefertigt und aufwendig gelagert bzw. geführt werden.

Der Erfindung liegt die Aufgabe zugrunde, die vorgennanten Nachteile zu überwinden und eine Vorrichtung der eingangs genannten Art zu schaffen, mit der alle notwendigen Funktionen bei insgesamt vermindertem Aufwand zuverlässig ausgeführt werden können.

Diese Aufgabe wird erfindungsgemäß durch gelöst die Merkmale des Kennzeichnendanteils des Anspruchs 1.

Die Betätigung der Verriegelungseinrichtung durch die erfindungsgemäße Vorrichtung erfolgt zweistufig, wobei der Betätigungsvorgang nach Erreichen der einen Endlage selbsttätig unterbrochen wird. Durch einen vom Kraftfahrzeugführer bewußt erzeugten Steuerimpuls wird die Fortsetzung des Betätigungsvorganges in einer zweiten Stufe bis zur Arretierung fortgesetzt.

Zur Unterbrechung des Betätigungsvorganges nach Erreichen der Endposition der ersten Betätigungsstufe ist es vorteilhaft, wenn das Mutterelement direkt und/oder über von ihm betätigte Elemente indirekt auf elektrische Schalter einwirkt. Die indirekt vom Mutterlement betätigten Schalter können beispielsweise vom Hebelelement der Verriegelungseinrichtung betätigt werden und sind somit auch unmittelbar von Hand betätigbar.

Bei einer Ausgestaltung der erfindungsgemäßen Vorrichtung weist das Mutterelement eine in axialer Richtung verlaufende schlitzförmige Ausnehmung auf, in welche das Hebelelement hineinragt. In dieser Ausnehmung wird das Hebelelement geführt. Um auf das Hebelelement zur Betätigung der Verriegelungseinrichtung eine definierte Maximalkraft auszuüben ist es vorteilhaft, im Mutterelement ein von einer Längswand in die Ausnehmung hereinragendes Mitnehmerelement anzuordnen, welches mit dem Hebelelement wechselwirkt.

Es ist besonders günstig, das Mitnehmerelement im wesentlichen rechtwinklig zur Längswand elastisch verschiebbar auszuführen und den in die Ausnehmung hereinragenden Abschnitt des Mitnehmerelementes abzuschrägen. Auf diese Weise kann nach Erreichen der Maximalkraft das Mitnehmerelement aus der schlitzförmigen Ausnehmung heraus in die Seitenwand zurückfedern und somit über das Hebelelement gleiten.

Besonders günstig ist es, wenn der in die Ausnehmung hineinragende Abschnitt des Mitnehmerelementes kugelförmig ausgebildet ist und wenn das Hebelelement im Berührungsbereich mit dem Mitnehmerelement diesem angepaßte konkav geformte Aussparungen aufweist. Bei dieser Anordnung wird eine optimale Anpassung von Mitnehmerelement zu Hebelelement erreicht und die Maximalkraft wird während des Betriebes trotz Verschleiß an den gleitenden Flächen konstant. Nach Erreichen der Endstellungen des Hebelelementes gleitet das Mitnehmerelement vorteilhafterweise über dieses, so daß das Mutterelement über die Endstellungen des Hebelelementes hinaus verschiebbvar ist.

Auf diese Weise behindert das Mutterelement in seinen jeweiligen Endpositionen die freie Bewegung des Hebelelementes überhaupt nicht, so daß jederzeit eine Betätigung der Verriegelungseinrichtung von Hand möglich ist.

Eine zusätzliche Diebstahlsicherung wird dadurch erreicht, daß das Mutterelement in der zweiten Betätigungsstufe ein Arretierungselement verschiebt, das eine Sperrkante aufweist, die nach Abschluß der zweiten Betätigungsstufe das Hebelelement in der einen Endlage arretiert. Durch dieses Arretierungselement wird das in der Endlage in einer Richtung ohnehin nicht mehr bewegbare Hebelelement auch in der Gegenrichtung festgelegt. Eine Bewegung des Hebelelementes von Hand ist nunmehr unmöglich, denn der selbstsperrende Spindelantrieb läßt eine Verschiebung des Arretierungselementes nicht zu. Erst nach dem Verfahren des Mutterelementes in die mittlere Position kann das Hebelelement und damit die Verriegelungseinrichtung des Türschlosses wieder von Hand oder aber durch weiteres Verfahren des Mutterelementes betätigt werden.

Weitere bevorzugte Ausführungsformen der erfindungsgemäßen Vorrichtung zeichnen sich dadurch aus, daß das Arretierungselement L-förmig ausgebildet ist, wobei der kurze Schenkel als Anschlagwinkel von einer Betätigungsfläche des Mutterelementes mitnehmbar und in dessen langem Schenkel die Aussparung vorgesehen ist.

In der diebstahlgesicherten Position kann das Mutterelement von über das Arretierungselement durch das Hebelelement ausgeübten Krafteinwirkungen, beispielsweise durch gewaltsames Tätigen von Hand, freigehalten werden, wenn gemäß einer eigenerfinderischen Ausbildung der Vorrichtung das Arretierungselement in der das Hebelelement festlegenden Position am Gehäuse der Vorrichtung abstützbar ist. Auf diese Weise werden vom Hebelelement ausgehende Kräfte direkt auf das Gehäuse abgeleitet unter Umgehung des Mutterelementes und des Spindelelementes.

Eine besonders günstige Ausführung ist möglich, wenn das Arretierungselement in der das Hebelelement festlegenden Position hinter zumindest eine mit dem Gehäuse verbundene Stufe verschwenkbar ist. Bei einer derartigen Anordnung kann das Arretierungselement sowohl um eine zur Verschiebungsrichtung parallele als auch um eine dazu senkrechte Achse verschwenkt werden. Wesentlich ist, daß das Arretierungselement mit einer benachbart zum Hebelelement angeordneten Begrenzung nach Erreichen der Endposition in senkrechter Richtung zu der Stufe verschwenkt wird.

Um eine leichte Verschwenkbarkeit des Arretierungselementes zu erreichen ist es vorteilhaft, wenn dieses eine die Schwenkbewegung ermöglichende Aussparung aufweist, wobei die dem Hebelelement zugewandte Sperrkante eine Kontur aufweist, die während der Schwenkbewegung im wesentlichen einen konstanten Abstand zum Hebelelement einhält. Bei einer derartigen Anordnung erfolgt die Schwenkbewegung im wesentlichen kräftefrei.

Ein Verschwenken um eine senkrecht zur Verschiebungsrichtung angeordnete Achse ist möglich, wenn das Arretierungselement einen L-förmigen Längsschnitt aufweist und im Bereich des Anschlagwinkels die Berührungsfläche des Mutterelementes auf einer Berührungslinie berührt und eine von der Berührungslinie beabstandete und parallel zu dieser verlaufende Kante aufweist, welche nach Einnahme der festgelegten Endlage des Hebelelementes an einer Begrenzungswand des Gehäuses anlegbar und bei weiterer Bewegung des Mutterelementes im Verschiebungsrichtung um die Kante schwenkbar ist. Dadurch erfolgt die Verschiebung und die Schwenkung ausschließlich durch das Mutterelement und ein gesonderter Antrieb zum Schwenken ist entbehrlich.

Vorteilhafterweise wird das Arretierungselement mit einem trapezförmigen Grundriß und einem L-förmigen Längsschnitt ausgeführt, wobei an der Basis des Trapezes der kurze Schenkel mit dem Anschlagwinkel angeordnet ist und eine rechteckige Fläche bildet, an welcher die Kante und dieser gegenüberliegend die Berührungslinie angeordnet sind. Im Bereich der Kante ist die rechteckige Fläche während des Verschiebungsvorganges von der Betätigungsfläche des Mutterelementes entfernt und liegt nach Ausführen der Schwenkbewegung an diesem an.

Eine günstige Ausführung des Arretierungselementes wird erreicht, wenn die Aussparung des Arretierungselementes von der dem Hebelelement benachbarten Schrägseite des Trapezes ausgeht, wobei im Bereich der Schmalseite des Trapezes ein hakenförmiger Vorsprung angeordnet ist. Während des Verschiebens greift der hakenförmige Vorsprung mit seiner vordersten Spitze hinter das Hebelelement und nach dem Verschwenken liegt das Hebelelement an der Basis des Hakens an.

Wenn im Gehäuse ein Führungsabschnitt mit einem stufenförmigen Abschnitt angeordnet ist, kann der Vorsprung des Arretierungselementes in geschwenkter Position darauf abgestützt werden. Es versteht sich von selbst, daß dieser Führungsabschnitt bzw. die von diesem ausgehende Stufe auch einstückig mit dem Gehäuse der Vorrichtung als Führungsabschnitt ausgebildet sein kann.

Ein Abheben vom Hebelelement wird wirksam verhindert, wenn das Führungsabschnitt eine das Arretierungselement in der zur Schwenkbewegung sowie zur Verschiebungsrichtung rechtwinkligen Richtung führt. Zur Einleitung der Kraft in Verschiebungsrichtung auf das Arretierungselement ist es günstig, wenn das Hebelelement einen nasenförmigen Vorsprung aufweist, welcher in der diebstahlgesicherten Position eine senkrecht zur Verschiebungsrichtung angeordnete Fläche aufweist.

Eine Zwangsführung des Arretierungselementes durch das Mutterelement beim Verlassen der diebstahlsicheren Position wird erreicht, wenn das Mutterelement und das Arretierungselement miteinander wechselwirkende Führungselemente aufweisen, welche eine schräg zur Spindel verlaufende Gleitbahn aufweisen.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachstehenden Beschreibung eines in der Zeichnung dargestellten Ausführungsbeispiels.

Es zeigen:
- Fig. 1: eine erfindungsgemäße Vorrichtung zum Betätigen einer Verriegelungseinrichtung im Längsschnitt,
- Fig. 2: die Vorrichtung aus Fig. 1 im Querschnitt und
- Fig. 3: ein Detail der Ausführung eines Hebelelementes,
a) in der Frontansicht,
b) in der Seitenansicht und
c) in der Draufsicht,
- Fig. 4: ein Detail eines zweiten Ausführungsbeispiels der erfindungsgemäßen Vorrichtung mit einem hakenförmigen Arretierungsschlitten im Längsschnitt.
- Fig. 5: den Arretierungsschlitten aus Fig. 4 in der Draufsicht in einer ersten Position und
- Fig. 6: den Arretierungsschlitten aus Fig. 4 in der Draufsicht in einer zweiten Position.

In den Fig. 1 und 2 ist eine Betätigungsvorrichtung (1) für eine Verriegelungseinrichtung an einem Kraftfahrzeug-Türschloß dargestellt. In einem quaderförmigen etwa mittig zur kürzesten Seitenfläche geteilten Gehäuse (10), das einen Gehäuseboden (12) und einen damit verschraubten Gehäusedeckel (14) aufweist, ist parallel zur längsten Seitenfläche in der Ebene der Trennfuge eine nahezu die gesamte Länge des Innenraumes ausfüllende Spindel (16) mit ihren beiden Endabschnitten gelagert.

Zwei ringförmige Lager (18), (20) werden von konkaven Formelementen der Gehäuseteile (12), (14) aufgenommen. Benachbart zum ersten Lager (18) ist auf der Spindel ein Zahnrad (22) drehfest angeordnet, in welches ein Ritzel (24) eines parallel zur Spindel (16) gelagerten Elektromotors (26) eingreift.

Die Rotationsachse (27) des Motors (26) ist wie auch die Spindel (16) in der Mittelebene des Gehäuses (10) angeordnet. Die Spindel (16) durchsetzt ein als Mutterstück zu bezeichnendes Mutterelement (28), welches bei Rotation der Spindel (16) in Längsrichtung des Gehäuses (10) verschiebbar ist. Das Mutterstück (28) gleitet an einer zwischen Elektromotor (26) und Spindel (16) angeordneten Gehäuse-Zwischenwand (30) sowie am Gehäusedeckel (14) entlang, so daß es der Rotation der Spindel (16) nicht zu folgen vermag.

In der Mittelebene des Gehäuses (10) weist das Mutterstück (28) einen zur benachbarten langen schmalen Seitenwand (32) des Gehäuses (10) weisenden Längsschlitz (34) auf, der in Bewegungsrichtung an den Stirnseiten des Mutterstücks (28) offen ist.

Zwischen dem Längsschlitz (34) und dem Gehäusedeckel (14) befindet sich im Mutterstück (28) ein zum Längsschlitz (34) hin offenes von diesem rechtwinklig abweisendes Sackloch (36), welches eine Schrauben-Druckfeder (38) und einer Mitnehmerkugel (40) beherbergt. Die Kugel (40) wird von der Druckfeder (38) in den Längsschlitz (34) gedrückt, so daß sie an der gegenüberliegenden Wandung des Längsschlitzes (34) anliegt. Der Radius der Kugel (40) ist größer als die lichte Weite des Längsschlitzes (34). Das Sackloch (36) ist im Mutterstück (28) ursprünglich als zum Gehäusedeckel (14) hin offenes Durchgangsloch ausgebildet, das nach Einbringen der Kugel (40) und der Druckfeder (38) verschlossen wird.

Die Seitenwand (32) weist etwa mittig der Trennfuge folgend einen Längsschlitz auf, durch den ein Hebel (42) der nicht dargestellten Türschloß-Verriegelungseinrichtung bis fast auf den Grund des Längsschlitzes (34) in das Gehäuse (10) hineinragt. Der Hebel (42) ist um eine parallel zur kürzesten Seitenfläche des Gehäuses (10) verlaufende Schwenkachse (44) zwischen zwei Endlagen (46), (48) schwenkbar, die durch Anschläge an der Türschloß-Verriegelungseinrichtung begrenzt sind. Mit dem Bezugszeichen (46) ist die Mittelachse des Hebels (42) in der einen Endlage "zu", mit dem Bezugszeichen (48) in der anderen Endlage "auf" bezeichnet.

Der in den Schlitz (34) hineinragende Endabschnitt des Hebels (42) weist einen flachen rechteckigen Querschnitt mit konkav geformte (76), (78) Aussparungen auf, welche der Kugel (40) angepaßt sind. Die Aussparungen sind beiderseits der Mittelachse des Hebels angebracht, so daß von jeder Bedienungsseite her die Mitnehmerkugel (40) in einer konkav geformten Aussparung (76) bzw. (78) zum Liegen kommt.

In Fig. 1 ist das Mutterstück (28) in einer mittleren Position "zu" eingezeichnet, ebenso der mit durchgehender Linie gezeichnete Hebel (42). Wird nunmehr das Mutterstück in die dem Zahnrad (22) benachbarte Endposition "auf" durch Rotation der Spindel (16) verbracht, so gleitet das Mutterstück mit dem Schlitz (34) über den Hebel (42) bis die Mitnehmerkugel (40) am Hebel (42) anliegt und diesen kraftschlüssig mitnimmt. Sobald der Hebel seine Endlage "auf" erreicht hat, wird seine Bewegung vom Türschloß begrenzt. Eine weitere Verschiebung des Mutterstückes (28) bis zum Erreichen einer Gehäusetrennwand (50) ist dadurch möglich, daß die Mitnehmerkugel (40) seitlich am Hebel (42) vorbeigleitet, wobei sie entgegen der Kraft der Druckfeder (38) in das Sackloch (36) zurückgeschoben wird. Nach dem Vorbeigleiten am Hebel (42) wird die Kugel (40) von der Feder (38) wieder in den Schlitz (34) zurückgedrückt. Das Mutterstück (28) kann auf diese Weise bis in seine Endposition "auf" jenseits des Hebels (42) verschoben werden.

In der umgekehrten Bewegungsrichtung wird der Hebel (42) zuerst über die Mitnehmerkugel (40) in die Endlage "zu" geschwenkt, anschließend gleitet die Mitnehmerkugel (40) seitlich am Hebel (42) vorbei und das Mutterstück (28) erreicht wieder die in Fig. 1 dargestellte Mittelposition "zu". Kurz von Erreichen dieser Position betätigt das Mutterstück (28) einen benachbart zum Elektromotor (26) jenseits der Zwischenwand (30) angeordneten Mikroschalter (52), der als Endschalter eine die Stromzufuhr zum Elektromotor (26) unterbrechende und seine Anschlüsse miteinander kurzschließende Steuerung beeinflußt.

In beiden Endlagen ist der Hebel (42) frei vom Mutterstück (28), so daß bei Betätigung der Verriegelungseinrichtung von Hand der Hebel (42) unabhängig von der Position des Mutterstückes (28) in beide Endlagen geschwenkt werden kann.

Aus der Position "zu" ist das Mutterstück (28) in eine der Position "auf" entgegengesetzte Position "diebstahlsicher" verschiebbar, bis es in der Nähe des Lagers (20) an einen Vorsprung (54) des Gehäuses (10) anliegt. Auf diesem Weg nimmt das Mutterstück (28) mit seiner als Betätigungsfläche zu bezeichnenden Stirnseite (96) einen an der Gehäusewand (32) entlang gleitenden im Längsschnitt L-förmigen Arretierungsschieber (58) über einen dem kurzen Schenkel des L entsprechenden Anschlagwinkel (56) mit, der in seiner in Fig. 1 dargestellten Ruhestellung über eine parallel zur Spindel (16) auf den Anschlagwinkel (56) wirkende als Schraubenfeder ausgebildete Rückholfeder (60) an die Gehäusetrennwand (50) gedrückt wird. Im langen Schenkel des Arretierungsschieber (58) ist eine schlitzförmige Aussparung (62) vorgesehen, die in Ruhestellung des Arretierungsschiebers (58) den Bewegungsraum des Hebels (42) freiläßt.

Der Gehäusetrennwand (50) ist eine Sperrkante (61) des Schlitzes benachbart, an welcher der Hebel (42) nahezu anliegt, wenn dieser sich in der Endlage "auf" befindet. Wird nun der Arretierungsschieber (58) vom Mutterstück (28) entgegen der Rückholfeder (60) in die Position "diebstahlsicher" mitgenommen, so kommt die Sperrkante (61) am Hebel (42) in dessen Endlage "zu" zum Anliegen.

Auf dem Arretierungsschieber (58) ist ein Schaltschieber (64) angeordnet, der vom Hebel (42) durchsetzt und von diesem mitgenommen wird. Auf der dem Gehäuseoberteil (14) zugewandten Seite wird der Schaltschieber (64) von einem Längsvorsprung (66) des Arretierungsschiebers (58) geführt, im Bereich des Gehäusebodens (12) liegt der Schaltschieber (64) seitlich an dieser an und wird in Richtung zur Spindel (16) hin von einer im Gehäuseboden (12) parallel zur Seitenwandung (32) verlaufenden Bodenrippe (68) geführt. Somit führt der Schaltschieber (64) auch den zwischen ihm und der Seitenwandung (32) befindlichen Arretierungsschieber (58). Dieser wird im Bereich einer Gehäusewand (71) des Gehäusedeckels (14) von einer parallel zur Gehäusewand (32) verlaufenden Deckelrippe (70) geführt. Der Schaltschieber (64) weist eine Schaltnoppe (72) auf, welche eine zwischen dem Mutterstück (28) und dem Gehäuseboden (12) auf diesem angeordneten Schalter (74) betätigt. Über diesen von der Bewegung des Hebels (42) beeinflußten Schalter (74) wird ein Signal an eine zentrale Steuereinheit gegeben, welche die Betätigungsvorrichtungen der übrigen Türschlösser des Kraftfahrzeuges nach Art einer Folgesteuerung betätigt. Auf diese Weise wird die von Hand über ein Türschloß -beispielsweise das der Fahrertüreerfolgte Bedienung der Verriegelungseinrichtung auf die übrigen Türen übertragen.

In Fig. 3 ist der in den Längsschlitz (34) hineinragende Endabschnitt des Hebels (42) dargestellt, a) in der Frontansicht, b) in der Seitenansicht und c) in der Draufsicht. Der aus Flachmaterial bestehende Hebel (42) weist am Ende zwei parallel zu einer Längsachse verlaufende spiegelbildlich angeordnete konkave Ausnehmungen (76), (78) auf der der Kugel (40) zugewandten Breitseite auf, welche von den Schmalseiten her je etwa ein Drittel der Breitseite einnehmen. Der Krümmungsradius der konkaven Ausnehmungen (76), (78) entspricht dem Radius der Kugel (40). Die Tiefe der Ausnehmungen (76), (78) entspricht etwa der halben Dicke der Schmalseite des Hebels (42). Die Aussparungen (76), (78) erstrecken sich vom Ende des Hebels her über eine Länge, welche dem radialen Gleitweg der Kugel (40) während des Verschwenkens des Hebels (42) um dessen Achse (44) entspricht.

In Fig. 4 bis 6 ist ein zweites Ausführungsbeispiel der erfindungsgemäßen Vorrichtung dargestellt, bei dem an Stelle des Arretierungsschiebers (58) ein parallel zur Gehäusewand (32) verschiebbarer Arretierungsschlitten (88) vorgesehen ist. Im Längsschnitt gemäß Fig. 4 ist der Arretierungsschlitten (88) L-förmig ausgebildet, wobei der lange Schenkel (84) parallel zur Gehäusewand (32) und der kurze Schenkel (86) als Anschlagwinkel rechtwinklig von dieser abragend angeordnet ist.

In der Draufsicht gemäß Fig. 5 und 6 zeigt der lange Schenkel (84) ein in etwa trapezförmiges Profil mit einer zur Gehäusemitte (80) hin offenen einseitigen Ausnehmung (89) und einem in gleicher Richtung angeordneten hakenförmigen Vorsprung (90) am schmalseitigen Endabschnitt des langen Schenkels (84). An der Basis des Trapezes befindet sich der rechtwinklig abragende als Anschlagwinkel (86) ausgebildete kurze Schenkel des Arretierungsschlittens (88). Die den Vorsprung (90) abgewandte Schrägseite (92) des Trapezes ist parallel zur Deckelwand (71) des Gehäusedeckels (14) verschiebbar. In der Draufsicht gesehen schließt die den Anschlagwinkel (86) tragende Basis mit der Schrägseite (92) einen spitzen Winkel ein.

Der Arretierungsschieber (88) ist seitlich des Hebels (42) angeordnet, wobei sich der Anschlagwinkel (86) in Draufsicht von der Deckelwand (71) bis über die Gehäusemitte (80) erstreckt, in welcher der Hebel (42) angeordnet ist. An dem der Gehäusemitte (80) nahen Ende des Anschlagwinkels (86) ist die Rückholfeder (60) angeordnet, welche den Arretierungsschlitten (88) zur gegenüberliegenden Gehäusetrennwand (50) hin drückt. In dieser Position des Arretierungsschlitzes (88) kann der Hebel (42) die Endlagen "auf" und "zu" einnehmen. Entlang der Gehäusewand (32) ist ein dem Arretierungsschlitten (88) angepaßter Führungsabschnitt (98) angeordnet, der sich im Bereich des an der Gehäusetrennwand (50) anliegenden hakenförmigen Vorsprungs (90) von dem der Deckelwand (71) gegenüberliegenden Gehäuseboden aus bis über die Gehäusemitte (80) hinaus erstreckt. Ein Frontabschnitt (100) des Vorsprungs (90) und ein Haltebereich (102) des Führungsabschnittes (98) sind einander ergänzend abgeschrägt, wobei der Vorsprung (90) auf seiner der Gehäusewand (32) zugewandten Seite die Gehäusemitte (80) entsprechend der Breite des Hebels (42) überragt. In Längsrichtung erstreckt sich der Vorsprung (90) so weit, daß zwischen dem in der Lage "auf" befindlichen Hebel (42) und dem in benachbarter Position zur Gehäusetrennwand (50) befindlichen Vorsprung (90) ein geringer Abstand verbleibt. Der Frontabschnitt (100) und der Haltebereich (102) erstrecken sich in Längsrichtung nur so weit, daß benachbart zum Hebel (42) ein Mitnehmer (104) des Vorsprungs (90) in voller Materialstärke verbleibt. Wird nun das Mutterstück (28) von der Trennwand (50) wegbewegt, so wirkt das Mutterstück (28) mit einer rechtwinklig zur Deckelwand (71) und zur Gehäusewand (32) verlaufenden Betätigungsfläche (96) auf den Anschlagwinkel (86) des Arretierungsschlittens (88) ein. Die Betätigungsfläche (96) berührt dabei den Anschlagwinkel (86) im Bereich der Gehäusemitte (80) auf einer Berührungslinie (87) und verschiebt den Arretierungsschlitten (88) parallel zur Gehäusewand (32) und zur Deckelwand (71).

Sofern der Hebel (42) in der Position "auf" befindlich war, wird dieser von der Sperrkante (103) des Mitnehmers (104) in die Endlage "zu" mitgenommen. Der Hebel (42) weist dem Mitnehmer (104) zugewandt eine Nase (106) auf, welche in der Endlage "zu" senkrecht zur Gehäusewand (32) und zur Verschiebungsrichtung des Arretierungsschlittens (88) ausgerichtet ist. Sobald bei weiterer Bewegung des Mutterstückes (28) der schräg zur Betätigungsfläche (96) angeordnete Anschlagwinkel (86) des Arretierungsschlittens (88) eine der Trennwand (50) gegenüberliegende Begrenzungswand (108) mit einer im Zentrum des Winkels (94) angeordneten Außenkante (110) erreicht, schwenkt der Arretierungsschieber (88) um diese Außenkante (110), wobei sich der Anschlagwinkel (86) an die Begrenzungswand (108) anlegt und den Vorsprung (90) über die Gehäusemitte (80) hinausschwenkt, wobei der Arretierungsschlitten (88) die Position "diebstahlsicher" einnimmt.

Seitlich des Haltebereichs (102) ist der Führungsabschnitt (98) schmaler ausgebildet, so daß der Vorsprung (90) in der Schwenkbewegung nicht behindert ist. Der Endabschnitt des Vorsprungs (90) und der diesem benachbarte stufenförmige Abschnitt (99) des Führungsabschnittes (98) weisen in der Draufsicht die Kontur eines Kreisbogenabschnittes auf, durch dessen Mittelpunkt die Außenkante (110) verläuft.

Der Vorsprung (90) füllt in der Position "diebstahlsicher" den Zwischenraum zwischen dem Hebel (42) und dem Führungstücke (98) aus, so daß vom Hebel (42) ausgehende Kräfte über den Vorsprung (90) auf der Führungsabschnitt (98) des Gehäuses (10) übertragen werden. Ein Abheben des Arretierungsschlittens (88) von der Gehäusewand (32) wird einerseits durch wandparallele Krafteinleitung mittels der Nase (106) und andererseits durch eine den Führungsabschnitt (98) und den Vorsprung (90) überdeckende Abdeckung (112) verhindert. Im Bereich des Anschlagwinkels (86) liegt der Arretierungsschlitten (88) an der Grundfläche einer zylinderförmigen Nocke (114) des Mutterstücks (28) an, so daß der lange Schenkel (84) nicht von der Gehäusewand (32) abheben kann.

Auf dem langen Schenkel (84) des Arretierungsschlittens (88) ist eine von der Gehäusewand (32) abweisend sich im wesentlichen in Längsrichtung des Arretierungsschlittens (88) erstreckende wulstförmige Kulisse (116) angeordnet, welche in der Position "diebstahlsicher" mit einer Gleitbahn (118) an dem zylindrischen Bereich der Nocke (114) anliegt. Die Gleitbahn (118) ist so geformt, daß mit wachsendem Abstand von der Begrenzungswand (108) der Abstand von der Deckelwand (71) zunimmt. Dadurch wird bei einer Bewegung des Mutterstückes (28) zur Zwischenwand (50) hin der Arretierungsschieber (88) um die Außenkante (110) geschwenkt, bis dessen Schrägseite (92) an der Deckelwand (71) anliegt. Bei einer weiteren Bewegung des Mutterstückes in Richtung zur Trennwand (50) hin, wird der Arretierungsschlitten (88) von der Feder (60) an die Berührungsfläche (96) des Mutterstückes (28) angedrückt und folgt der Bewegung des Mutterstückes (28) bis zum Erreichen der Position "auf", wobei der Arretierungsschlitten (88) an der Gehäusetrennwand (50) anliegt.

## Patentansprüche

1. Vorrichtung zum Betätigen einer Verriegelungseinrichtung an einem Kraftfahrzeugtürschloß mit einem Antriebselement (26) und einem Hebelelement (42), das vom Antriebselement (26) zwischen zwei Endlagen (46, 48) verstellbar, in den beiden Endlagen (46, 48) freigebbar und über ein Arretierungselement (58, 88) in einer der Endlagen (46, 48) festlegbar ist, wobei das Antriebselement (26) mit einem Spindelgetriebe (16) verbunden ist, dessen verschiebbares Mutterelement (28) das Hebelelement (42) und das Arretierungselement (58, 88) betätigt, und wobei das Hebelelement (42) in beiden Endlagen (46, 48) vom Mutterelement (28) abgekoppelt ist und bei Betätigung der Verriegelungseinrichtung von Hand unabhängig vom Mutterelement (28) zwischen den beiden Endlagen (46, 48) verstellbar ist, **dadurch gekennzeichnet**, daß
- die Endlagen (46, 48) den Position entriegelt (ER) und verriegelt (VR) des Hebelelements (42) entsprechen und
- das Arretierungselement (58, 88) unabhängig vom Hebelelement (42) bewegbar ist und eine Aussparung (61, 89) aufweist, die in der Ruhestellung des Arretierungselements (58, 88) die Bewegung des Hebelelements (42) zwischen den Endlagen (46, 48) ermöglicht und nach Verschieben des Arretierungselements (58, 88) in eine Arbeitsstellung das Hebelelement (42) in der Endlage VR (46) festlegt.

2. Vorrichtung nach Anspruch 1, **dadurch gekennzeichnet**, daß als Antriebselement ein für beide Drehrichtungen ansteuerbarer Elektromotor (26) vorgesehen ist.

3. Vorrichtung nach Anspruch 2,
**dadurch gekennzeichnet**,
daß das Mutterelement (28) eine in axialer Richtung achsensymmetrisch verlaufende schlitzförmige Ausnehmung (34) aufweist, in welche das Hebelelement (42) bewegbar hineinragt.

4. Vorrichtung nach Anspruch 3,
**dadurch gekennzeichnet**,
daß im Mutterelement (28) ein von einer Längswand in die Ausnehmung (34) hineinragendes Mitnehmerelement (40) angeordnet ist, welches mit dem Hebelelement (42) wechselwirkt.

5. Vorrichtung nach Anspruch 4,
**dadurch gekennzeichnet**,
daß das Mitnehmerelement (40) im wesentlichen rechtwinklig zur Längswand elastisch verschiebbar und der in die Ausnehmung (34) hereinragende Abschnitt des Mitnehmerelementes (40) abgeschrägt ist.

6. Vorrichtung nach Anspruch 5,
**dadurch gekennzeichnet**,
daß der Abschnitt des Mitnehmerelementes (40) kugelförmig ausgebildet ist und daß das Hebelelement (42) im Berührungsbereich mit dem Mitnehmerelement (40) konkav geformte Aussparungen aufweist.

7. Vorrichtung nach Anspruch 5,
**dadurch gekennzeichnet**,
daß das Mitnehmerelement (40) bei Erreichen der Endstellungen des Hebelelementes (42) an diesem vorbei gleitet.

8. Vorrichtung nach Anspruch 2, **dadurch gekennzeichnet**, daß eine Kante der Aussparung (61, 89) im Arretierungselement (58, 88) als Sperrkante (62, 103) dient.

9. Vorrichtung nach Anspruch 8,
**dadurch gekennzeichnet**,
daß das Arretierungselement (58, 88) L-förmig ausgebildet ist, wobei der kurze Schenkel als Anschlagwinkel (56, 86) von einer Betätigungsfläche (96) des Mutterelementes (28) mitnehmbar und in dessen langem Schenkel die Aussparung (61, 89) vorgesehen ist.

10. Vorrichtung nach Anspruch 1,
**dadurch gekennzeichnet**,
daß das Arretierungselement (88) in der das Hebelelement (42) festlegenden Position am Gehäuse (10) der Vorrichtung abstützbar ist.

11. Vorrichtung nach Anspruch 10,
**dadurch gekennzeichnet**,
daß das Arretierungselement (88) in der das Hebelelement (42) festlegenden Position hinter zumindest eine mit dem Gehäuse (10) verbundene Stufe (99) verschwenkbar ist.

12. Vorrichtung nach Anspruch 8 und 11, **dadurch gekennzeichnet**,
daß das Arretierungselement (88) eine die Schwenkbewegung ermöglichende Aussparung (89) aufweist, wobei die Sperrkante (103) eine Kontur aufweist, die während der Schwenkbewegung im wesentlichen konstant zum Hebelelement (42) beabstandet ist.

13. Vorrichtung nach Anspruch 9 und 12,
**dadurch gekennzeichnet**,
daß das einen L-förmigen Längsschnitt aufweisende Arretierungselement (88) im Bereich des kurzen Schenkels (86) die Berührungsfläche (96) des Mutterelementes (28) auf einer Berührungslinie (87) berührt und eine von der Berührungslinie (87) beabstandete und parallel zu dieser verlaufenden Kante (110) aufweist, welche nach Einnahme der festgelegten Endlage des Hebelelementes (42) an einer Begrenzungswand (108) des Gehäuses (10) anlegbar ist, und daß das Arretierungselement (88) bei weiterer Bewegung des Mutterelementes (28) in Verschiebungsrichtung um die Kante (110) schwenkbar ist.

14. Vorrichtung nach Anspruch 13,
**dadurch gekennzeichnet**,
daß das Arretierungselement (88) einen trapezförmigen Grundriß aufweist, wobei an der Basis des Trapezes der kurze Schenkel angeordnet ist und eine rechteckige Fläche als Anschlagwinkel (86) bildet, an welcher die Kante (110) und dieser gegenüberliegend die Berührungslinie (87) angeordnet sind.

15. Vorrichtung nach Anspruch 14,
**dadurch gekennzeichnet**,
daß die Aussparung (89) des Arretierungselementes (88) von der dem Hebelelement (42) benachbarten Schrägseite des Trapezes ausgeht, wobei im Bereich der Schmalseite des Trapezes ein hakenförmiger Vorsprung (90) angeordnet ist.

16. Vorrichtung nach Anspruch 15,
**dadurch gekennzeichnet**,
daß im Gehäuse (10) ein Führungsabschnitt (98) mit einem stufenförmigen Abschnitt (99) angeordnet ist, auf dem der Vorsprung (90) des Arretierungselementes (88) in geschwenkter Position abstützbar ist.

17. Vorrichtung nach Anspruch 16,
**dadurch gekennzeichnet**,
daß der Führungsabschnitt (98) eine das Arretierungselement (88) sowohl in der zur Schwenkbewegung als auch in der zur Verschiebungsrichtung rechtwinkligen Richtung führt.

18. Vorrichtung nach Anspruch 17,
**dadurch gekennzeichnet**,
daß am Mutterelement (28) und am Arretierungselement (88) miteinander wechselwirkende Führungselemente (114, 116) angeordnet sind, welche eine schräg zur Spindel (16) verlaufende Gleitbahn (118) aufweisen.

19. Vorrichtung nach Anspruch 8,
**dadurch gekennzeichnet**,
daß das Hebelelement (42) einen in der festgelegten Endlage rechtwinklig zur Verschiebungsrichtung des Arretierungselementes (58, 88) angeordneten an der Sperrkante (62, 103) anliegenden nasenförmigen Vorsprung (106) aufweist.

20. Vorrichtung nach Anspruch 2,
**dadurch gekennzeichnet**,
daß das Mutterelement (28) direkt und/oder über von ihm betätigte Elemente (64) indirekt auf elektrische Schalter (52, 74) einwirkt.

## Claims

1. A device for actuating a locking arrangement on a motor vehicle door lock, with a drive element (26), and a lever element (42) which can be adjusted by the drive element (26) between two end positions (46, 48), can be released in the two end positions (46, 48) and can be fixed in one of the end positions (46, 48) via a locking element (58, 88), wherein the drive element (26) is attached to a spindle gear mechanism (16), the movable nut element (28) of which actuates the lever element (42) and the locking element (58, 88), and wherein the lever element (42) is uncoupled from the nut element (28) in both the end positions (46, 48) and on actuating the locking arrangement manually can be adjusted between the two end positions (46, 48) independently of the nut element (28), **characterised in that**
- the end positions (46, 48) correspond to the unlocked (ER) and locked (VR) positions of the lever element (42), and
- the locking element (58, 88) can be moved independently of the lever element (42) and has an opening (61, 89) which makes it possible to move the lever element (42) between the end positions (46, 48) in the inoperative position of the locking element (58, 88), and which after shifting the locking element (58, 88) into an operating position fixes the lever element (42) in the end position VR (46).

2. A device according to claim 1,
**characterised in that**
an electric motor (26) which can be triggered for both directions of rotation is provided as the drive element.

3. A device according to claim 2,
**characterised in that**
the nut element (28) has a recess (34) in the form of a slot running axially symmetrically in the axial direction, into which the lever element (42) movably projects.

4. A device according to claim 3,
**characterised in that**
a carrier element (40) projecting from a longitudinal wall into the recess (34) is disposed in the nut element (28), which carrier element interacts with the lever element (42).

5. A device according to claim 4,
**characterised in that**
the carrier element (40) is resiliently displaceable substantially at right angles to the longitudinal wall and the section of the carrier element (40) which projects into the recess (34) is sloping.

6. A device according to claim 5,
**characterised in that**
the section of the carrier element (40) is made spherical and that the lever element (42) has concave shaped recesses in its region of contact with the carrier element (40).

7. A device according to claim 5,
**characterised in that**
the carrier element (40) slides past the lever element (42) on reaching the end positions of the latter.

8. A device according to claim 2,
**characterised in that**
one edge of the opening (61, 89) in the locking element (58, 88) serves as a stop edge (62, 103).

9. A device according to claim 8,
**characterised in that**
the locking element (58, 88) is constructed L-shaped, wherein the short limb can be entrained as a stop angle (56, 86) by an actuating face (96) of the nut element (28), and in the long limb of which the opening (61, 89) is provided.

10. A device according to claim 1,
**characterised in that**
the locking element (88) can be supported on the housing (10) of the device in the position which fixes the lever element (42).

11. A device according to claim 10,
**characterised in that**
the locking element (88) can swivel behind at least one step (99) attached to the housing (10) in the position which fixes the lever element (42).

12. A device according to claims 8 and 11,
**characterised in that**
the locking element (88) has a recess (89) which makes the swivelling movement possible, wherein the stop edge (103) has a contour which is at a substantially constant distance from the lever element (42) during the swivelling movement.

13. A device according to claims 9 and 12,
**characterised in that**
the locking element (88), which has an L-shaped longitudinal section, contacts the contact face (96) of the nut element (28) on a line of contact (87) in the region of the short limb (86) and has an edge (110) running at a distance from and parallel to the line of contact (87), which edge can be seated on a boundary wall (108) of the housing (10) after the fixed end position of the lever element (42) has been taken up, and that the locking element (88) can swivel about the edge (110) on the further movement of the nut element (28) in the direction of displacement.

14. A device according to claim 13,
**characterised in that**
the locking element (88) has a trapezoidal plan, wherein the short limb is disposed at the base of the trapezium and forms a rectangular surface as the stop angle (86), on which the edge (110), and opposite the latter, the line of contact (87), are disposed.

15. A device according to claim 14,
**characterised in that**
the opening (89) in the locking element (88) starts from the sloping side of the trapezium adjacent to the lever element (42), wherein a hook-shaped projection (90) is disposed in the region of the narrow side of the trapezium.

16. A device according to claim 15,
**characterised in that**
a guide section (98), with a step-shaped section (99) on which the projection (90) on the locking element (88) can be supported in its swivelled position, is disposed in the housing (10).

17. A device according to claim 16,
**characterised in that**
the guide section (98) guides the locking element (88) during its swivelling movement in a direction at right angles to the direction of displacement.

18. A device according to claim 17,
**characterised in that**
guide elements (114, 116), which interact with each other and which have a guideway (118) running skew to the spindle (16), are disposed on the nut element (28) and on the locking element (88).

19. A device according to claim 8,
**characterised in that**
the lever element (42) has a lug-shaped projection (106) seated against the stop edge (62, 103) and disposed at right angles to the direction of displacement of the locking element (58, 88) in the fixed end position.

20. A device according to claim 2,
**characterised in that**
the nut element (28) acts, directly and/or via elements (64) actuated by it, on electrical switches (52, 74).

## Revendications

1. Dispositif de commande d'un mécanisme de verrouillage, pour serrure de portière d'automobile, dispositif comportant un élément d'entraînement (26) et un levier (42), qui peut être déplacé par cet élément d'entraînement (26) entre deux positions extrêmes (46, 48) être libéré dans ces deux positions (46, 48) et être immobilisé dans l'une desdites positions extrêmes (46, 48) par l'entremise d'un élément de blocage (58, 88) et l'élément d'entraînement (26) étant relié à une vis-mère (16) dont l'écrou coulissant (28) de commande actionne le levier (42) et l'élément de blocage (58, 88) ; et le levier (42) étant dégagé de l'écrou de commande (28) dans les deux positions extrêmes (46, 48) et, lorsque le mécanisme de verrouillage est actionné manuellement, ce levier peut être déplacé entre ces deux positions extrêmes (46, 48) indépendamment de cet écrou de commande (28), dispositif caractérisé en ce que les positions extrêmes correspondent aux positions "libre" et "bloqué" du levier (42), et l'élément de blocage (58, 88) peut être déplacé indépendamment du levier (42) et présente un évidement (61, 89) qui, dans la position de repos dudit élément de blocage, permet au levier (42) de se déplacer entre ses positions extrêmes (46, 48) et, lorsqu'il est déplacé à sa position de travail, il immobilise ce levier (42) dans la position extrême (46).

2. Dispositif selon la revendication 1, caractérisé en ce que l'élément d'entraînement est un moteur électrique (26) pouvant tourner dans les deux sens.

3. Dispositif selon la revendication 2, caractérisé en ce que l'écrou de commande (28) comporte une saignée (34) axiale symétrique par rapport à l'axe, dans laquelle le levier (42) pénètre et peut se déplacer.

4. Dispositif selon la revendication 3, caractérisé en ce qu'un élément d'entraînement (40), qui pénètre dans la saignée (34) depuis un flanc longitudinal, est disposé dans l'écrou de commande (28) et coopère avec le levier (42).

5. Dispositif selon la revendication 4, caractérisé en ce que l'élément d'entraînement (40) peut se déplacer élastiquement, sensiblement perpendiculairement au flanc longitudinal, sa partie qui pénètre dans la saignée (34) étant biseautée.

6. Dispositif selon la revendication 5, caractérisé en ce que l'extrémité de l'élément d'entraînement (40) est sphérique et le levier (42) comporte des cuvettes concaves dans sa zone de contact avec cet élément d'entraînement (40).

7. Dispositif selon la revendication 5, caractérisé en ce que l'élément d'entraînement (40) glisse au-delà du levier (42) lorsque celui-ci atteint ses positions extrêmes.

8. Dispositif selon la revendication 2, caractérisé en ce qu'un bord de l'évidement (61, 89) de l'élément de blocage (58, 88) sert de bord (62, 103) d'attaque et de blocage.

9. Dispositif selon la revendication 8, caractérisé en ce que l'élément de blocage (58, 88) a la configuration d'un L, dont le petit bras servant d'équerre de butée (56, 86) peut être entraîné par une surface de poussée (96) de l'écrou de commande (28) et dans le grand bras duquel l'évidement (61, 89) est formé.

10. Dispositif selon la revendication 1, caractérisé en ce que, dans la position qui immobilise le levier (42), l'élément de blocage (88) peut s'appuyer contre le boîtier (10) du dispositif.

11. Dispositif selon la revendication 10, caractérisé en ce que, dans la position qui immobilise le levier (42), l'élément de blocage (88) peut pivoter derrière au moins un segment en gradin (99) solidaire du boîtier (10).

12. Dispositif selon les revendications 8 et 11, caractérisé en ce que l'élément de blocage (88) comporte un élément (échancrure 89) qui lui permet de pivoter, son bord (103) d'attaque et de blocage présentant un contour qui reste pratiquement à une distance essentiellement constante du levier (42) pendant le mouvement de pivotement.

13. Dispositif selon les revendications 9 et 12, caractérisé en ce que l'élément de blocage (88), quia en coupe longitudinale la forme d'un L, est en contact par son petit bras (86) avec la surface de poussée (96) de l'écrou de commande (28) sur une ligne de contact (87) et comporte une arête (110), distincte de cette ligne de contact (87) et parallèle à elle, qui peut s'appliquer contre une cloison (108) du boîtier (10) lorsque le levier (42) a pris sa position extrême d'immobilisation; et en ce que, lorsque l'écrou (28) continue son mouvement dans le sens du déplacement, cet élément de blocage (88) peut pivoter sur cette arête (110).

14. Dispositif selon la revendication 13, caractérisé en ce que l'élément de blocage (88) a en plan une forme trapézoïdale, le petit bras étant disposé sur la base du trapèze et formant une surface rectangulaire constituant une équerre de butée sur laquelle l'arête (110) et la ligne de contact (87) opposée à cette dernière sont disposées.

15. Dispositif selon la revendication 14, caractérisé en ce que l'échancrure (89) de l'élément de blocage (88) débute sur le côté oblique du trapèze le plus proche du levier (42), une partie saillante (90) en forme de dent ou de crochet étant ménagée sur le petit côté du trapèze.

16. Dispositif selon la revendication 1, caractérisé en ce qu'une nervure de guidage (98), comportant un secteur étagé (99) contre lequel la dent (90) de l'élément de blocage (88) peut venir s'appliquer quand celui-ci a pivoté, est disposée dans le boîtier (10).

17. Dispositif selon la revendication 16, caractérisé en ce que la nervure de guidage (98) guide l'élément de blocage (88) dans le sens perpendiculaire à son mouvement de pivotement et à son mouvement de translation.

18. Dispositif selon la revendication 17, caractérisé en ce que des éléments de guidage (114, 116) coopérants, qui comportent un chemin de glissement (118) oblique par rapport à la vis-mère (16), sont disposés sur l'écrou de commande (28) et sur l'élément de blocage (88).

19. Dispositif selon la revendication 8, caractérisé en ce que le levier (42) présente une saillie (106) en forme de bec qui, dans la position extrême d'immobilisation, est orientée perpendiculairement au sens du déplacement de l'élément de blocage (58, 88) et est appliqué contre le bord d'attaque (62, 103) de ce dernier.

20. Dispositif selon la revendication 2, caractérisé en ce que l'écrou de commande (28) agit sur des interrupteurs électriques (52, 74) directement et/ou indirectement par l'entremise d'éléments qu'il actionne.
